# EUROPÄISCHE PATENTSCHRIFT

(11) **EP 0 291 753 B1**
(45) Veröffentlichungstag und Bekanntmachung des Hinweises auf die Patenterteilung: **14.11.1990**
(21) Anmeldenummer: 88107002.3
(22) Anmeldetag: 02.05.1988
(51) Int. Cl.: B05C 17/00

(54) **Austraggerät zur Bedienung von Doppelkartuschen**
Dispensing device for double compartment cartridges
Dispositif d'application utilisant des cartouches à double compartiment

(30) Priorität: 20.05.1987 CH 1946/87
(43) Veröffentlichungstag der Anmeldung: 23.11.1988
(73) Patentinhaber: Keller, Wilhelm A., CH-6343 Rotkreuz (CH)
(72) Erfinder: Keller, Wilhelm A., CH-6343 Rotkreuz (CH)
(74) Vertreter: Kägi, Otto Patentanwalt

(56) Entgegenhaltungen:
- EP-A- 0 236 129
- US-A- 3 279 660
- US-A- 3 330 444
- US-A- 3 828 980

## Beschreibung

Die Erfindung betrifft ein Austraggerät zur Bedienung von mit Halteflansch versehenen Doppelkartuschen, welches eine frontseitige Kulissenführung mit einseitiger Einschuböffnung zur Aufnahme des Halteflansches sowie zwei parallelachsig aus der Gerätefront heraus bewegbare Austragstössel aufweist.

Bei einem zum Stand der Technik gehörenden Austraggerät dieser Art EP-A 0 252 401 sind die beiden Austragstössel nebeneinanderliegend im Gerät angeordnet, und die Einschuböffnung der Kulissenführung befindet sich am oberen Rand der Gerätefront. Somit werden die Doppelkartuschen mit ihrem im wesentlichen rechteckigen Halteflansch von oben in die Führung eingeschoben und der Flansch wird dann an der unteren Längsseite und den beiden seitlichen Schmalseiten gefasst, während die obere Längsseite des Flansches frei bleibt. Infolge der relativ weiten Einschuböffnung - sie muss mindestens die Durchmesser beider nebeneinanderliegender Vorratszylinder der Doppelkartusche aufnehmen - wird jedoch eine solide Verankerung der Kartusche am Austraggerät kaum erreicht, wobei zu beachten ist, dass diese Verankerung während des Materialaustrags, wenn die Stössel die Förderkolben in den Kartuschenzylindern beaufschlagen, erheblichen Belastungen ausgesetzt ist. Dadurch entstehende Verbiegungen des Flansches und Verformungen der Kartusche insgesamt können zu Störungen des Materialaustrags führen; so verursacht bei schrittweisem Austrag die elastische Verbiegung unerwünschten Leerhub jeweils beim Stösselvor schub und beeinträchtigt anschliessend infolge Rückfederung die sofortige Entlastung der Förderkolben, wie sie in der obengenannten, veröffentlichten Anmeldung vorgeschlagen wur-de. Besonders dann erweist sich die Verankerung als ungenügend, wenn die beiden Kartuschen-Zylinder längs voneinander getrennt, d.h. praktisch nur über den Halteflansch und im Mündungsbereich miteinander verbunden sind. Eine gewisse Abhilfe - wenn überhaupt - ist bei der bekannten Geräteausführung nur durch Verdickung bzw. Versteifung (Verrippung) des Kartuschen-Halteflansches möglich. Dadurch erhöht sich aber der Material- und Herstellungsaufwand für die Kartuschen, was bei diesen für EinmalVerwendung bestimmten Wegwerfteilen höchst unerwünscht ist.

Der vorliegenden Erfindung liegt die Aufgabe zugrunde, eine einwandfreie, hoch belastbare Verankerung zwischen Austraggerät und austauschbaren Kartuschen durch geeignete Geräteausbildung und ohne Mehraufwand bei den Kartuschen zu erreichen.

Diese Aufgabe wird bei einem Austraggerät der genannten Art erfindungsgemäss dadurch gelöst, dass die Kulissenführung beidseits der die Zentren beider Stössel verbindenden Geraden durchgehend ist und die Einschuböffnung sich quer zu dieser Geraden erstreckt. Dadurch werden beide Längsseiten des Halteflansches in der Kulissenführung durchgehend gefasst und nur eine Schmalseite, entsprechend einem einzigen Zylinderdurchmesser, bleibt an der entsprechend kurzen Einschuböffnung frei. Somit ergibt sich durch eine an sich einfache Massnahme und ohne Mehraufwand am Gerät eine entscheidend verbesserte, "eng gefasste" Kartuschen-Halterung, welche störende Verformungen praktisch verhindert. Bevorzugte Varianten, nämlich seitlicher Einschub bei im Gerät nebeneinander angeordneten Stösseln bzw. Einschub von oben bei übereinander angeordneten Stösseln, sind in den Ansprüchen 2 und 3 angegeben. Bei besonderer Ausgestaltung der Kulissenführung gemäss Anspruch 4 ergibt sich überraschenderweise sogar die Möglichkeit, den Halteflansch der Kartusche kleiner als bisher auszuführen und somit an diesen Wegwerfteilen Einsparungen an Material sowie Lager- und Transportvolumen zu erzielen.

Nachstehend werden Ausführungsbeispiele der Erfindung im Zusammenhang mit der Zeichnung näher erläutert.
Fig. 1 zeigt als erste Ausführungsform ein manuell zu betätigendes Austraggerät zusammen mit einer seitlich einzuschiebenden (nur teilweise dargestellten) Doppelkartusche,
Fig. 2 zeigt einen Vertikalschnitt durch die Frontpartie des Gerätes entlang der Linie II - II in Fig. 1,
Fig. 3 zeigt als zweite Ausführungsform ein Austraggerät mit pneumatischem Stösselantrieb und Kartuschen-Einschub von oben, und
Fig. 4 ist die Stirnansicht einer weiteren Geräte-Variante für Kartuschen mit ungleichen Zylindern, deren Umriss über dem Gerät strichpunktiert angedeutet ist.

Das Austraggerät 1 gemäss Fig 1 und 2 dient zur austauschbaren Aufnahme und Bedienung von Doppelkartuschen 10, von denen eine einschubbereit neben dem Gerät in Fig. 1 teilweise dargestellt ist. Solche an sich bekannten Doppelkartuschen 10 weisen einen im allgemeinen rechteckigen Halteflansch 11 auf, von welchem zwei (abgebrochen dargestellte) parallele Hohlzylinder 12 ausgehen. Die beiden Zylinder der Kartusche 10 dienen zur getrennten Lagerung und Verteilung von zwei im allgemeinen pastenförmigen oder dickflüssigen Massen, Bestandteilen eines sogenannten Zweikomponenten-Systems, die beim Austragen aus den Kartuschenzylindern zwecks Verwendung miteinander vermischt werden. Zwecks Austrags der Massen aus den beiden Zylindern 12 enthält jeder Zylinder einen (nicht dargestellten) Förderkolben, welcher zur Beaufschlagung durch je einen Austragstössel 5 des Gerätes 1 bestimmt ist (siehe auch EP-A 0 252 401).

Das Austraggerät 1 weist einen Gerätekörper 2 auf, mit welchem ein Haltegriff 6 fest verbunden ist. Am Gerätekörper ist im Bereich des Haltegriffs 6 ein Betätigungsgriff 7 angelenkt, welcher über einen hier nicht dargestellten Mechanismus im Innern des Gerätekörpers 2 auf die beiden Stössel 5 einwirkt. Die Stössel 5 sind in den Fig. 1 und 2 in ihrer Ausgangslage, d.h. im Gerätekörper 2 versenkt, dargestellt. Bei Betätigung des Griffes 7 werden sie parallel aus der Gerätefront 3 herausbewegt und gegen die Förderkolben einer eingesetzten Kartusche 10 gepresst, wodurch diese Förderkolben vorgeschoben und der Kartuscheninhalt ausgetragen wird. Zur Aufnahme des Halteflansches 11 einer Doppelkartusche ist an der Gerätefront 3 eine Kulissenführung 4 vorgesehen. Zum Ein- und Ausschieben einer Kartusche 10 weist die Kulissenführung eine Einschuböffnung 9 auf, die sich - bei der dargestellten Geräteausführung mit nebeneinander angeordneten Stösseln 5 - an einem (linken oder rechten) Seitenrand der Gerätefront 3 befindet. Somit erstreckt sich die Einschuböffnung 9 quer zu einer Geraden 8, welche die Zentren der beiden Stössel 5 verbindet. Die Kulissenführung 4 ist beidseits der genannten Geraden 8 durchgehend, und an ihrem der Einschuböffnung 9 gegenüberliegenden Ende bildet sie einen Anschlag zur Positionierung des Halteflansches 11.

Vorzugsweise ist, wie dargestellt, am erwähnten Ende der Kulissenführung die Frontausnehmung 4a entsprechend dem Umfang eines Kartuschen-Zylinders 12 als Halbkreis geformt, wobei die Führung 4 selbst tangential zum Halbkreis endet.

Der Halteflansch 11 einer eingeschobenen Doppelkartusche 10 ist somit durch die Kulissenführung 4 an der einen Schmalseite sowie an beiden Längsseiten durchgehend gefasst; nur die zweite Schmalseite liegt über eine Strecke entsprechend dem Durchmesser eines einzigen Kartuschenzylinders frei. Dadurch ergibt sich eine sehr stabile Verbindung zwischen Gerät und Kartusche, welche auch hohen Belastungen während des Vortriebs der beiden Austragstössel ohne nennenswerte Verformungen des Flansches bzw. der Kartusche insgesamt standhält.

Bei Geräten bekannter Ausführung, bei welchen die Kulissenführung nur eine Längsseite, jedoch beide Schmalseiten des Halteflansches umfasst, muss der Flansch notwendigerweise an beiden Schmalseiten um Abschnitte 13 über die Zylinder-Aussendurchmesser vorstehen, wie in Fig. 1 strichpunktiert angedeutet ist. Bei der vorgenannten, vorzugsweisen Gestaltung der Frontausnehmung 4a und des Anschlag-Endes der Kulissenführung können diese Abschnitte 13 jedoch entfallen, d.h. der Halteflansch 11 kann an seinen beiden Schmalseiten tangential und bündig mit den Kartuschenzylindern 12 abschliessen. Somit erlaubt die vorliegende Gestaltung der Kulissenführung Materialeinsparungen an der in hohen Stückzahlen und möglichst billig herzustellenden Wegwerf-Kartusche 10. Anderseits kann aber selbstverständlich die vorliegende Kulissenführung auch zur Aufnahme herkömmlicher Doppelkartuschen mit am Halteflansch vorstehenden seitlichen Abschnitten 13 gestaltet werden.

Das Austraggerät 20 nach Fig. 3 ist in an sich bekannter Weise für Druckluft-Antrieb vorgesehen. Der Gerätekörper wird dementsprechend im wesentlichen durch eine Zylinder/Kolben-Einheit 22 gebildet. Ein Druckluftanschluss 21 befindet sich unten an dem mit der Gerätefront 23 verbundenen Handgriff 26, in welchem ein vom Griff 27 zu betätigendes Druckluft-Steuerventil (nicht sichtbar) eingebaut ist. Die beiden parallelachsig aus der Gerätefront 23 heraus bewegbaren Austragstössel 25 sind mit dem (nicht dargestellten) Kolben im Innern des Gerätekörpers 22 verbunden und hier senkrecht übereinander im Gerät angeordnet. Die Einschuböffnung 29 der Kulissenführung 24 befindet sich bei dieser Stösselanordnung am oberen Rand der Gerätefront 23; sie verläuft wiederum quer zur Geraden 28, welche die Zentren beider Stössel 25 verbindet. Die Kulissenführung 24 ist zu beiden Seiten der Geraden 28 durchgehend und im unteren Bereich vorzugsweise entsprechend dem ersten Ausführungsbeispiel gestaltet, indem die Frontausnehmung 24a einen dem Umfang eines Kartuschen-Zylinders angepassten Halbkreis bildet und die Führung 24 am untern Ende tangential zu diesem Halbkreis verläuft.

In das Austraggerät 20 werden Doppelkartuschen 10 von oben eingeschoben, und zwar natürlich mit vertikal stehenden Längsseiten des Halteflansches 11, d.h. in einer gegenüber Fig. 1 um 90_{°} gedrehten Lage. Bezüglich einwandfreier Verankerung der Doppelkartuschen in der Kulissenführung 24, Gestaltungsmöglichkeiten der Kulissenführung und des Kartuschen-Halteflansches gilt dasselbe wie im Zusammenhang mit dem Ausführungsbeispiel nach Fig. 1 und 2 beschrieben.

Wie das weitere Ausführungsbeispiel nach Fig. 4 zeigt, kann ein Austraggerät 30 nach dem gleichen Prinzip auch ohne weiteres für die Aufnahme und Bedienung von Doppelkartuschen 10' gestaltet werden, deren beide Zylinder 12' ungleiche Durchmesser haben und deren Halteflansch 11' dementsprechend etwa den dargestellten Umriss aufweist. Das Gerät - hier mit übereinanderliegenden Austragstösseln 35 und am oberen Rand der Gerätefront 33 angeordneter Einschuböffnung 39 - erhält dann eine Kulissenführung 34, die zu der beide Stösselzentren verbindenden Geraden 38 symmetrisch ist, wobei aber die beidseits durchgehenden Abschnitte entsprechend der Form des Flansches 11' gegeneinander geneigt sind. Die Frontausnehmung 34a ist zweckmässig so geformt, dass sie an der eingesetzten Kartusche beide Zylinder 12' seitlich berührt und unten um den kleineren Zylinder herumgeführt ist. Hierbei entsteht wiederum eine einwandfrei kraftschlüssige Verankerung des Halteflansches, wie sie nach dem Stand der Technik nicht möglich wäre.

Zu erwähnen ist noch, dass für die vorliegende Erfindung nicht notwendigerweise an den Doppelkartuschen ein solcher Halteflansch vorausgesetzt wird, welcher mit den Kartuschenzylindern einstückig verbunden ist; denkbar wäre auch eine lose (z.B. mehrmals verwendbare, im wesentlichen rechteckige) Flanschplatte mit Durchstecköffnungen für die Zylinder, welche dann nur mit schmalen Ringflanschen zur Anlage an der Flanschplatte versehen wären.

## Patentansprüche

1. Austraggerät zur Bedienung von mit Halteflansch (11) versehenen Doppelkartuschen (10), welches eine frontseitige Kulissenführung (4, 24, 34) mit einseitiger Einschuböffnung (9, 29, 39) zur Aufnahme des Halteflansches sowie zwei parallelachsig aus der Gerätefront (3, 23, 33) heraus bewegbare Austragstössel (5, 25, 35) aufweist, dadurch gekennzeichnet, dass die Kulissenführung (4, 24, 34) beidseits der die Zentren beider Stössel (5, 25, 35) verbindenden Geraden (8, 28, 38) durchgehend ist und die Einschuböffnung (9, 29, 39) sich quer zu dieser Geraden erstreckt.

2. Austraggerät nach Anspruch 1, mit nebeneinander im Gerät (1) angeordneten Austragstösseln (5), dadurch gekennzeichnet, dass die Einschuböffnung (9) sich am linken oder rechten Seitenrand der Gerätefront (3) befindet.

3. Austraggerät nach Anspruch 1, mit übereinander im Gerät (20, 30) angeordneten Austragstössein (25, 35), dadurch gekennzeichnet, dass die Einschuböffnung (29, 39) sich am oberen Rand der Gerätefront (23, 33) befindet.

4. Austraggerät nach einem der vorangehenden Ansprüche, dadurch gekennzeichnet, dass die Frontausnehmung (4a, 24a) der Kulissenführung (4, 24) an ihrem der Einschuböffnung (9, 29) gegenüberliegenden Ende entsprechend dem Umfang eines Kartuschen-Zylinders (12) als Halbkreis geformt ist und die Führung (4, 24) selbst tangential zum Halbkreis endet.

## Claims

1. Applicator device for the operation of double cartridges (10) provided with a holding flange (11), which has a frontal slotted guide (4, 24, 34) with a slide-in opening (9, 29, 39) on one side for receiving the holding flange as well as two applicator plungers (5, 25, 35) which can be moved out of the device front (3, 23, 33) along parallel axes, characterized in that the slotted guide (4, 24, 34) is continuous on both sides of the straight line (8, 28, 38) connecting the centres of the two plungers (5, 25, 35) and the slide-in opening (9, 29, 39) extends transversely to this straight line.

2. Applicator device according to claim 1, with applicator plungers (5) arranged next to one another in the device (1), characterized in that the slide-in opening (9) is situated on the left or the right lateral edge of the device front (3).

3. Applicator device according to claim 1, with applicator plungers (25, 35) arranged one above the other in the device (20, 30), characterized in that the slide-in opening (29, 39) is situated at the upper edge of the device front (23, 33).

4. Applicator device according to one of the preceding claims, characterized in that the front recess (4a, 24a) of the slotted guide (4, 24), at its end opposite the slide-in opening (9, 29), is shaped as a semi-circle corresponding to the circumference of a cartridge cylinder (12) and the guide (4, 24) itself ends tangentially to the semi-circle.

## Revendications

1. Appareil distributeur destiné à utiliser des cartouches doubles (10) munies d'une bride de retenue (11), qui comprend une glissière frontale (4, 24, 34) munie d'une ouverture d'engagement unilatérale (9, 29, 39) destinée à recevoir la bride de retenue, ainsi que deux poussoirs éjecteurs (5, 25, 35) qui peuvent être mis en extension en dehors de la paroi avant (3, 23, 33) de l'appareil, par un mouvement parallèle à leur axe, caractérisé en ce que la glissière (4, 24, 34) est ininterrompue des deux côtés de la droite (8, 28, 38) qui joint les centres des deux poussoirs (5, 25, 35), et l'ouverture d'engagement (9, 29, 39) s'étend transversalement à cette droite.

2. Appareil distributeur selon la revendication 1, comprenant des poussoirs éjecteurs (5) disposés l'un à côté de l'autre dans l'appareil (1), caractérisé en ce que l'ouverture d'engagement (9) se trouve sur le bord latéral gauche ou droit de la paroi avant (3) de l'appareil.

3. Appareil distributeur selon la revendication 1, comprenant des poussoirs éjecteurs (25, 35) disposés l'un au-dessus de l'autre dans l'appareil (20, 30), caractérisé en ce que l'ouverture d'engagement (29, 39) se trouve au bord supérieur de la paroi avant (23, 33) de l'appareil.

4. Appareil distributeur selon l'une des revendications précédentes, caractérisé en ce que l'évidement avant (4a, 24a) de la glissière (4, 24) est formé en demi-cercle à son extrémité qui est à l'opposé de l'ouverture d'engagement (9, 29), pour correspondre au périmètre d'un cylindre (12) de la cartouche, et la glissière (4, 24) se termine elle-même tangentiellement au demi-cercle.
